# EUROPÄISCHE PATENTSCHRIFT

(11) **EP 2 495 368 B1**
(45) Veröffentlichungstag und Bekanntmachung des Hinweises auf die Patenterteilung: **25.06.2014**
(21) Anmeldenummer: 11001647.4
(22) Anmeldetag: 01.03.2011
(51) Int. Cl.: E01H 5/06

(54) **Schneepflug mit Nachräumeinrichtung**
Snow plough with rear clearing device
Fraise à neige dotée d'un dispositif de nettoyage postérieur

(43) Veröffentlichungstag der Anmeldung: 05.09.2012
(73) Patentinhaber: Springer Kommunaltechnik GmbH, 9833 Rangersdorf (AT)
(72) Erfinder: Luttnig, Robert, 9841 Winklern (AT)
(74) Vertreter: Bauer, Friedrich

(56) Entgegenhaltungen:
- AT-B- 413 563
- DE-A1-102008 017 570
- DE-U1-202009 011 620
- US-A1- 2007 271 828
- US-A1- 2008 244 935
- US-B1- 6 256 910

## Beschreibung

Die Erfindung betrifft einen Schneepflug mit einer Pflugschar und einer hinter der Pflugschar angeordneten Nachräumeinrichtung gemäß dem Oberbegriff des Anspruches 1.

Bei Schneepflügen ist es bekannt, in Räumrichtung hinter der Pflugschar eine Nachräumeinrichtung (Nachputzeinrichtung) mit einer Nachräumschar, auch Putzleiste genannt, vorzusehen, um die liegen gebliebenen, von der Pflugschar nicht erfassten Schneereste möglichst vollständig zur Seite zu räumen. Die Nachräumschar ist üblicherweise am Pflugscharträger, das heißt an der Rahmenkonstruktion, welche die Pflugschar trägt, befestigt. Wird die Pflugschar nach links oder rechts, das heißt um eine vertikale Achse, verschwenkt, wird die Nachräumschar automatisch mit verschwenkt, wobei die Relativposition der Nachräumschar relativ zur Pflugschar immer gleich bleibt.

Dies hat den Nachteil, dass dann, wenn die Pflugschar schräg zur Fahrrichtung gestellt wird, die Nachräumschar auf einer Seite seitlich nicht mehr so weit vorragt wie die Pflugschar, während die Nachräumschar auf der anderen Seite seitlich über die Pflugschar hinausragt. Dies ist schematisch in den Figuren 13a und 13b dargestellt, die eine Draufsicht auf eine Pflugschar 1, eine in Fahrrichtung (Pfeil 2) dahinter angeordnete Nachräumschar 3 sowie Räder 4 eines Fahrzeugs zeigen. Figur 13a zeigt den Schneepflug in Mittelstellung, in der Pflugschar 1 und Nachräumschar 3 senkrecht zur Fahrtrichtung 2 angeordnet sind. Die Nachräumschar 3 ist gleich lang wie die Pflugschar 1 ausgebildet, parallel zu dieser angeordnet und steht seitlich gleich weit wie die Pflugschar 1 vor. Wird der Schneepflug schräg gestellt, beispielsweise, wie in Figur 13b gezeigt, nach links verschwenkt, steht die Nachräumschar 3 seitlich nach links um das Maß a weniger weit vor als die Pflugschar 1. Auf der gegenüberliegenden Seite steht dagegen die Nachräumschar 3 um das Maß a weiter seitlich nach rechts vor als die Pflugschar 1. Dies hat den Nachteil, dass die von der Nachräumschar 3 erfassten Schneereste seitlich nicht weit genug nach außen gefördert werden, um ein Überfahren durch die Räder 4 des Fahrzeugs zu verhindern. Auf der gegenüber liegenden Seite, wo die Nachräumschar 3 weiter seitlich nach außen vorsteht, kommt es dagegen zu hohen Belastungen auf den Endbereich der Nachräumschar 3 aufgrund von Schneemassen, die nicht von der vorauseilenden Pflugschar 1 erfasst worden sind.

Um diese Nachteile zu vermeiden, ist aus der US 2007/0271828 A1 ein Schneepflug gemäß dem Oberbegriff des Anspruchs 1 mit einer Nachräumschar bekannt, die seitlich verschiebbar an der Scharhaltevorrichtung geführt ist, so dass beim Verschwenken der Pflugschar die seitliche Position der Nachräumschar relativ zur Pflugschar veränderbar ist. Weiterhin umfasst die Nachräumschar eine Vielzahl nebeneinander angeordneter, federelastischer Nachräumsegmente die an ihrem einen Ende fest an einem gemeinsamen Trägerprofil befestigt sind.

Der Erfindung liegt die Aufgabe zugrunde, einen Schneepflug der eingangs genannten Art mit einer Nachräumschar zu schaffen, mit der optimale Räumergebnisse erzielt werden werden können.

Diese Aufgabe wird durch einen Schneepflug mit den Merkmalen des Anspruches 1 gelöst. Vorteilhafte Ausführungsformen der Erfindung sind in den weiteren Ansprüchen beschrieben.

Beim erfindungsgemäßen Schneepflug sind eine Vielzahl nebeneinander angeordneter Nachräumsegmente auf der Trägerachse schwenkbar gelagert, wobei jedes Nachräumsegment oder Gruppen von Nachräumsegmenten mittels einer separaten Feder in Richtung Boden vorgespannt ist/sind.

Dadurch, dass die Nachräumsegmente auf der Trägerachse schwenkbar gelagert sind und jedes Nachräumsegment oder Gruppen von Nachräumsegmenten mittels einer separaten Feder in Richtung Boden vorgespannt ist/sind, kann sich die Nachräumschar auch bei Bodenunebenheiten immer optimal der Bodenoberfläche anpassen. Weiterhin ist es möglich, dass nur einzelne Nachräumsegmente entgegen der Rückstellkraft der Feder nach hinten ausweichen, wenn die Nachräumschar auf ein festes Hindernis trifft. Vorzugsweise weist jeder Nachräumsegment nur eine Breite von 5 cm bis 20 cm, besonders bevorzugt 8 cm bis 15 cm auf.

Weiterhin ist es beim erfindungsgemäßen Schneepflug mög-lich, bei einer Schrägstellung der Pflugschar die Nachräumschar, die zusammen mit der Pflugschar schräg gestellt wird, so weit seitlich zu verschieben, dass die beiden seitlichen Enden der Nachräumschar zumindest im Wesentlichen wieder gleich weit außen liegen wie die benachbarten Enden der Pflugschar. Auf derjenigen Seite des Schneepflugs, die durch die Schrägstellung weiter hinten liegt und zu der hin der geräumte Schnee gefördert wird, hat dies den Vorteil, dass auch die Schneereste, die von der Nachräumschar aufgenommen werden, seitlich genügend weit nach außen gefördert werden, um ein Überfahren der Schneereste durch die Räder des Fahrzeugs zu verhindern. Die Verkehrsflächen werden dadurch besser geräumt, ein Festfahren von Schneerestmengen durch die Reifen des Räumfahrzeugs wird verhindert und es wird sichergestellt, dass das Räumfahrzeug immer auf der geräumten, ebenen Verkehrsfläche und nicht auf durch den Schneerestwall verursachten Fahrbahnunebenheiten fährt.

Auf der gegenüber liegenden, durch die Schrägstellung des Schneepflugs weiter vorne liegenden Seite steht die Nachräumschar dagegen seitlich nicht mehr über die vorauseilende Pflugschar vor, so dass dieser Endbereich der Nachräumschar nicht auf Schneemassen trifft, die sich seitlich neben der Pflugschar befinden. Eine Überbeanspruchung, Beschädigungen und vorzeitiger Verschleiß der Nachräumleiste kann dadurch verhindert werden.

Gemäß einer vorteilhaften Ausführungsform weist die Nachräumeinrichtung einen Profilträger auf, an dem die Nachräumschar gehaltert und seitlich verschiebbar an einem Pflugscharträger geführt ist, wobei der Pflugscharträger um eine vertikale Schwenkachse schwenkbar an einem Haltebock der Pflugscharhaltevorrichtung gelagert ist. Durch den Profilträger der Nachräumeinrichtung kann auf relativ einfache Weise sowohl die Seitenverschiebbarkeit als auch eine stabile Befestigung der Nachräumeinrichtung am Pflugscharträger sicher gestellt werden. Gleichzeitig ist ein Verschwenken der Pflugschar um die vertikale Drehachse, das heißt eine Schrägstellung der Pflugschar, mit einer entsprechenden Schwenkbewegung der Nachstellschar zwangsgekoppelt, so dass die Ausrichtung der Nachräumschar relativ zur Pflugschar immer gleich bleibt.

Vorzugsweise besteht der Profilträger der Nachräumeinrichtung aus einem Mehrkantprofil, insbesondere Vierkantprofil. Der Pflugscharträger weist vorzugsweise eine den Profilträger zumindest abschnittsweise umgebende Führungseinrichtung auf, die um den Profilträger herum geführte, eine Gleitführungseinrichtung bildende Führungswangen umfasst. Die Reibung zwischen den Führungswangen und dem Profilträger wird vorzugsweise durch zwischen der Führungseinrichtung und dem Profilträger vorgesehenen Gleitelementen vermindert, die insbesondere aus Kunststoff bestehen können. Diese Gleitelemente können austauschbar am Profilträger und/oder an den Innenseiten der Führungseinrichtung befestigt sein.

Um die Seitenverschiebung der Nachräumschar bei einer Schrägstellung der Pflugschar zu bewerkstelligen, umfasst der Verschiebeantrieb gemäß einer möglichen Ausführungsform mindestens einen Hydraulik- oder Pneumatikzylinder, der einerseits an der Nachräumeinrichtung und andererseits an der Pflugscharhaltevorrichtung abgestützt ist. Bei dieser Ausführungsform ist es auch möglich, den oder die Hydraulik- oder Pneumatikzylinder am Pflugscharträger abzustützen, das heißt an einem Teil der Pflugscharhaltevorrichtung, der bei einem Verschwenken der Pflugschar in Schrägstellung mit verschwenkt wird.

Gemäß einer besonders vorteilhaften Ausführungsform besteht der Verschiebeantrieb aus einem Gestänge, das einerseits an der Nachräumeinrichtung und andererseits an einem Teil der Pflugscharhaltevorrichtung angelenkt ist, der bei einem Verschwenken der Pflugschar um eine vertikale Schwenkachse nicht mit verschenkt wird. Insbesondere ist es möglich, das Gestänge einerseits am Profilträger der Nachräumeinrichtung und andererseits am Haltebock der Pflugscharhaltevorrichtung anzulenken. Hierdurch kann auf relativ einfache mechanische Weise die gewünschte automatische Anpassung der Seitenposition der Nachräumschar relativ zur Pflugschar bei jedem Schrägstellwinkel der Pflugschar sichergestellt werden.

Gemäß einer vorteilhaften Ausführungsform ist die Trägerachse für die Nachräumsegmente starr am Profilträger der Nachräumeinrichtung befestigt. Weiterhin ist eine Hebeeinrichtung für die Nachräumsegmente vorgesehen, die eine parallel zur Trägerachse angeordnete Befestigungsstange umfasst, die mit den Nachräumsegmenten in Eingriff bringbar ist, um diese entgegen ihrer Federvorspannung anzuheben. Hierdurch können die Nachräumsegmente auf relativ einfache Weise gemeinsam zwischen einer angehobenen und einer abgesenkten Stellung bewegt werden.

Gemäß einer vorteilhaften Ausführungsform weisen die Nachräumsegmente über die Trägerachse hinaus ragende Betätigungsfinger auf, mit denen die Betätigungsstange zum Schwenken der Nachräumsegmente in Eingriff bringbar ist. Hierdurch wird eine relativ einfache, kostengünstige und platzsparende Bauweise ermöglicht.

Die Erfindung wird nachfolgend anhand der Zeichnungen beispielhaft näher erläutert. Es zeigen:
- Figur 1:: eine Seitenansicht des erfindungsgemäßen Schneepflugs,
- Figur 2:: eine Darstellung des Schneepflugs von Figur 1 schräg von vorn,
- Figur 3:: eine Darstellung des Schneepflugs von Figur 1 schräg von hinten,
- Figur 4:: eine schematische Draufsicht auf eine schräg gestellte Pflugschar und Nachräumschar sowie der Vorderräder eines Räumfahrzeugs,
- Figur 5:: eine vereinfachte Seitenansicht des Schneepflugs zur Verdeutlichung der Halterung der Nachräumeinrichtung und der Funktionsweise der Nachräumschar, wobei einige Teile weggelassen worden sind,
- Figur 6:: eine Einzeldarstellung der Nachräumeinrichtung schräg von hinten,
- Figur 7:: die Nachräumeinrichtung von Figur 6 schräg von vorn,
- Figur 8:: eine schematische Draufsicht auf die Pflugschar und Nachräumschar, wenn sich diese in einer geraden Stellung befinden,
- Figur 9:: eine schematische Draufsicht auf die Pflugschar und Nachräumschar, wenn sich diese in einer Schrägstellung befinden, zusammen mit Vorderrädern eines Räumfahrzeugs,
- Figuren 10 - Figuren 12:: schematische Darstellungen von die Pflugschar und die Nachräumschar tragenden Halte- und Bewegungselementen von hinten in drei verschiedenen Schrägstellungen der Pflug- und Nachräumschar,
- Figur 13a:: eine schematische Draufsicht auf eine Pflug- und Nachräumschar eines Schneepflugs gemäß dem Stand der Technik, wenn die Scharen senkrecht zur Fahrtrichtung angeordnet sind, und
- Figur 13b:: eine Darstellung gemäß Figur 13a eines Schneepflugs gemäß dem Stand der Technik, wenn sich Pflug- und Nachräumschar in einer Schrägstellung befinden.

In den Figuren 1 bis 3 ist ein erfindungsgemäßer Schneepflug ersichtlich, der an einem nicht dargestellten Räumfahrzeug, insbesondere an der Vorderseite eines Lastwagens, Traktors, Geräteträgers etc., befestigt werden kann.

Der Schneepflug weist eine vordere Pflugschar 10 auf, die über eine Pflugscharhaltevorrichtung 11 am Fahrzeug gehalten wird. Diese Pflugscharhaltevorrichtung 11 umfasst einen starren Pflugscharträger 12, der die Pflugschar 10 nach hinten abstützt und versteift.

Der Pflugscharträger 12 umfasst ein unteres, horizontal angeordnetes Trägerelement 13 sowie ein hierzu paralleles oberes Trägerelement 14. Beide Trägerelemente 13, 14 sind im dargestellten Ausführungsbeispiel als geradlinige Vierkant-Hohlprofile ausgebildet, die sich über einen überwiegenden Teil der Breite der Pflugschar 10 erstrecken. Die Trägerelemente 13, 14 sind, wie aus den Figuren 10 bis 12 ersichtlich, durch eingeschweißte Vertikalstreben 15 starr miteinander verbunden, so dass ein Trägerrahmen gebildet wird.

Um die Pflugschar 10 in unterschiedliche Schräglagen relativ zur Fahrtrichtung schwenken zu können, ist die Pflugschar 10 um eine vertikale Schwenkachse 16 schwenkbar an einem Haltebock 17 der Pflugscharhaltevorrichtung 11 gelagert. Der Haltebock 17 weist eine obere Halteplatte 18 und eine hierzu parallele untere Lagerplatte 19 (Figur 3) auf, die von den übrigen Teilen des Haltebocks 17 nach vorne vorstehen. An der oberen und unteren Halteplatte 18, 19, ist eine Vertikalachse 20 gelagert, an der auch die oberen und unteren Trägerelemente 13, 14 des Pflugscharträgers 12 gelagert ist, so dass der Pflugscharträger 12 und damit die Pflugschar 10, ausgehend von einer senkrecht zur Fahrtrichtung angeordneten Mittelstellung, sowohl in eine linke als auch in eine rechte Schrägstellung schwenkbar sind.

Der Haltebock 17 ist weiterhin in bekannter Weise über einen Oberlenker 21 und einen Unterlenker 22 höhenverstellbar an einer Grundplatte 23 der Pflugscharhaltevorrichtung 11 befestigt. Die Hubzylinder für die Höhenverstellung des Haltebocks 17 und damit für die Höhenverstellung der Pflugschar 10 sind nicht dargestellt.

Zur Beseitigung von Schneeresten, die beim Räumvorgang unter der Schürfleiste 24 der Pflugschar 10 durchrutschen oder die, wenn die Pflugschar 10 mehrere Pflugscharsegmente 25 aufweist, durch Spalten zwischen den Pflugscharsegmenten 25 hindurch gelangen, umfasst der Schneepflug weiterhin eine Nachräumeinrichtung 26, auch Nachputzeinrichtung genannt, die in Räumrichtung hinter der Pflugschar 10 angeordnet ist und liegen gebliebene Schneereste seitlich nach außen fördert. Die Nachräumeinrichtung 26 weist eine Nachräumschar 27 auf, die zumindest im Wesentlichen die gleiche Breite wie die Pflugschar 10 hat. Die Nachräumschar 27 ist parallel zur Pflugschar 10 angeordnet, das heißt die Bodenkontaktlinie der Nachräumschar 27 ist parallel zur Bodenkontaktlinie der Schürfleiste 24 der Pflugschar 10.

Wie ersichtlich, besteht die Nachräumschar 27 aus einer Vielzahl von dicht nebeneinander angeordneten, voneinander getrennten Nachräumsegmenten 28, die eine sichelartig gebogene Form haben. Die Nachräumsegmente 28 sind auf einer horizontal angeordneten Trägerachse 29 und um eine horizontale Schwenkachse 46 schwenkbar gelagert. Hierzu weisen die Nachräumsegmente 28 Segmentträger 30 mit Bohrungen auf, durch die sich die Trägerachse 29 hindurch erstreckt. Weiterhin werden die Nachräumsegmente 28, wie insbesondere aus den Figuren 6 und 7 ersichtlich, mittels Federn 31, die als Torsionsfedern ausgebildet und ebenfalls auf der Trägerachse 29 aufgefädelt sind, in Richtung Boden vorgespannt. Diese Federn 31 weisen, wie insbesondere aus Figur 5 ersichtlich, einen unteren Federschenkel 31a auf, der auf der Rückseite der Nachräumsegmente 28 drückt, sowie einen oberen Schenkel 31b, der sich an einer Betätigungsstange 32 abstützt. Die Betätigungsstange 32 verläuft parallel zur Trägerachse 29 und ist endseitig an Schwenkhebeln 33 befestigt, die an Schwenklagern 34 schwenkbar gelagert sind. Die Schwenkhebel 33 und damit die Betätigungsstange 32 können mittels Betätigungszylinder 35 bewegt werden, die an seitlich außenliegenden Trägerblechen 36 abgestützt sind.

Die mittels der Betätigungszylinder 35 bewegbare Betätigungsstange 32 ist Teil einer Hebevorrichtung, mit der sämtliche Nachräumsegmente 28 gemeinsam angehoben oder abgesenkt werden können. Hierzu weisen die Segmentträger 30 der Nachräumsegmente 28 über die Trägerachse 29 hinausragende Betätigungsfinger 37 auf, mit denen die Betätigungsstange 32 in Eingriff bringbar ist, wenn die Betätigungszylinder 35 ausgefahren werden. Die Betätigungsstange 32 drückt dann die Betätigungsfinger 37 nach unten und vorne, wodurch der gegenüberliegende Abschnitt der Nachräumsegmente 28 angehoben wird. Werden die Betätigungszylinder 35 dagegen eingefahren, wird die Betätigungsstange 32 so nach hinten bewegt, dass die Nachräumsegmente 28, unterstützt durch die Federkraft der Federn 31, sich nach unten bewegen können, bis sie auf dem Boden aufliegen.

In Figur 5 ist der mögliche Schwenkbereich der Nachräumsegmente 28 dargestellt, wobei die am Weitesten angehobene und die am Weitesten abgesenkte Lage durch gestrichelte Linien eines Nachräumsegments 28 dargestellt ist. Hieraus ist auch ersichtlich, dass die Nachräumsegmente 28 angehoben werden können, ohne dass die Federvorspannung wesentlich erhöht wird, da bei einer Bewegung der Betätigungsstange 32 nach vorne gleichzeitig auch die Abstützung für den oberen Schenkel 31b der Torsionsfeder 31 nach vorne verlagert wird und sich die Torsionsfedern 31 geringfügig auf der Trägerachse 29 drehen können.

Die Trägerachse 29 für die Nachräumsegmente 28 ist an einem Profilträger 38 stabil befestigt, der sich im gezeigten Ausführungsbeispiel oberhalb der Trägerachse 29 und parallel zu dieser erstreckt und etwa gleich lang wie diese ausgebildet ist. Die Halterung der Trägerachse 29 am Profilträger 38 erfolgt über die seitlichen Trägerbleche 36, die in den seitlichen Endbereichen des Profilträgers 38 festgeschweißt sind und sich von dort nach unten erstrecken, um in Bohrungen die Trägerachse 29 aufzunehmen. Beim Profilträger 38 handelt es sich um ein stabiles Vierkant-Hohlprofil.

Die Nachräumschar 27 ist seitlich verschiebbar am Pflugscharträger 12 geführt. Hierzu sind, wie insbesondere aus den Figuren 5 und 8 ersichtlich, am unteren Trägerelement 13 des Pflugscharträgers 12 zueinander beabstandete Führungsrahmen 45 mit Führungswangen 39 befestigt, die jeweils einen U-förmigen Rahmen bilden und am unteren Trägerelement 13 festgeschweißt sind sowie sich von dort nach unten erstrecken. Die Führungswangen 39 bilden dadurch zusammen mit dem unteren Trägerelement 13 zwei fluchtende, im Querschnitt viereckige Führungskanäle, durch die der Profilträger 38 der Nachräumeinrichtung 26 hindurchgeführt und in seiner Längsrichtung verschiebbar, jedoch drehfest gelagert ist. Die Führungswangen 39 bilden somit zusammen mit dem unteren Trägerelement 13 zwei geschlossene Führungsrahmen 45, die den Profilträger 38 mit geringem Spiel umschließen und deren Führungskanäle auf die Querschnittsform des Profilträgers 38 abgestimmt sind.

Um bei einem Verschieben des Profilträgers 38 relativ zum Pflugscharträger 12 die Gleitreibung zu verringern, sind zwischen Profilträger 38 und den Führungsrahmen 45 Gleitelemente 40 aus reibungsverminderndem Material, insbesondere aus Kunststoff, vorgesehen. Die oberen Gleitelemente 40 können beispielsweise aus Kunststoffleisten bestehen, die auf dem Profilträger 38 aufgeschraubt sind, wie aus Figur 6 ersichtlich. Ferner können die Gleitelemente 40 am Profilträger 38 und/oder an den Führungsrahmen 45 befestigt sein.

Die seitliche Position der Nachräumschar 27 relativ zur Pflugschar 10 kann mittels eines Verschiebeantriebs durchgeführt werden, der in den Figuren 8 und 9 schematisch dargestellt ist und im Wesentlichen ein Gestänge 41 mit zwei Stangen 41a und 41b umfasst, die einerseits am Profilträger 38 der Nachräumeinrichtung 26 und andererseits am Haltebock 17 angelenkt sind. In seiner linken und rechten Hälfte trägt der Profilträger 38 jeweils einen Sockel 42 (Figuren 8 bis 12), an dem die Stangen 41a, 41b angelenkt sind. An ihrem anderen Ende sind die Stangen 41a, 41b in einem hinteren Bereich der unteren Halteplatte 19 des Lagerbocks 17 an Lagerstellen 43a, 43b angelenkt. Diese Lagerstellen 43a, 43b sind zur vertikalen Schwenkachse 16 beabstandet und liegen im vorliegenden Fall hinter und seitlich neben der Schwenkachse 16. Wird nun der Pflugscharträger 12 bzw. die Pflugschar 10 nach links, das heißt im Gegenuhrzeigersinn, geschwenkt, wie in Figur 9 dargestellt, führt dies zwangsläufig dazu, dass die Sockel 42 und damit der Profilträger nach links, das heißt seitlich nach außen, verschoben wird. Hierbei wirken die Stangen 41a, 41b einerseits als Zugstange und anderseits als Schubstange. Aus Figur 9 ist ersichtlich, dass der Profilträger 38 nach links um das Maß b über das Trägerelement 13 des Pflugscharträgers 12 übersteht, während dies in der Mittelstellung, die in Figur 8 dargestellt ist, nicht der Fall ist.

Wird der Pflugscharträger 12 bzw. die Pflugschar 10, ausgehend von der in Figur 8 gezeigten Mittelstellung, nach rechts, das heißt im Uhrzeigersinn, verschwenkt, verschieben die Stangen 41a, 41b den Profilträger 38 und damit die Nachräumschar 27 relativ zum Pflugscharträger 12 auf die andere Seite, so dass der Profilträger 38 und damit die Nachräumschar 27 nach rechts außen verschoben werden.

In den Figuren 10 bis 12 sind lediglich der Pflugscharträger 12 und der daran verschiebbar gehaltene Profilträger 38 der Nachräumeinrichtung 26 nochmals in drei verschiedenen Schrägstellungen des Pflugscharträgers 12 von hinten dargestellt. Zusätzlich sind dort auch die Schwenkzylinder 44 dargestellt, die einerseits am Pflugscharträger 12 und andererseits am Haltebock 17 angelenkt sind. Figur 10 zeigt die Mittelstellung des Pflugscharträgers 12, in der die Pflugschar 10 senkrecht zur Fahrtrichtung angeordnet ist. Der Profilträger 38 der Nachräumeinrichtung 26 befindet sich in dieser Stellung mittig unterhalb des unteren Trägerelements 13 des Pflugscharträgers 12.

In Figur 11 ist der Pflugscharträger 12, wie auch in Figur 9 dargestellt, nach links verschwenkt, so dass der Profilträger 38 und damit die Nachräumschar 27 relativ zum Pflugscharträger 12 nach links verschoben wird.

In Figur 12 ist der Pflugscharträger 12 und damit die Pflugschar 10 nach rechts verschwenkt, so dass der Profilträger 38 und damit die Nachräumschar 27 relativ zum Pflugscharträger 12 nach rechts verschoben wird.

In Figur 4 ist die linke Schrägstellung des erfindungsgemäßen Schneepflugs nochmals schematisch dargestellt. Es ist deutlich erkennbar, dass im Vergleich zu Figur 13b, die einen herkömmlichen Schneepflug zeigt, die Nachräumschar 27 seitlich nach außen verschoben wird, so dass das (sich in Fahrtrichtung) weiter hinten befindende Ende der Nachräumschar 27 seitlich nach außen über das benachbarte Rad 4 hinausragt, während das gegenüberliegende, weiter vorne liegende Ende der Nachräumschar 27 nicht oder nur geringfügig seitlich nach außen über die Pflugschar 10 vorragt.

Im Rahmen der Erfindung sind eine Vielzahl von Abwandlungen möglich. Beispielsweise ist es möglich, die Nachräumschar 27 nicht mittels eines mechanischen Gestänges 41, sondern mittels Hydraulik- oder Pneumatikzylinder zu verschieben. Weiterhin ist es auch möglich, anstelle des dargestellten Gestänges 41 andere mechanische Antriebe zur Seitenverschiebung vorzusehen, beispielsweise an der Nachräumeinrichtung 26 befestigte Mitnehmerelemente, die in Kulissenführungen des Haltebocks 17 bewegt werden, wenn die Pflugschar 10 verschwenkt wird. Auch Zahnstangen/Zahnradantriebe sind als Verschiebeantrieb zur Seitenverschiebung der Nachräumschar 27 denkbar. Weiterhin sind eine Vielzahl unterschiedlicher Führungseinrichtungen denkbar, mit denen die Nachräumschar 27 verschiebbar am Pflugscharträger 12 gehalten wird.

## Patentansprüche

1. Schneepflug mit
- einer Pflugschar (10),
- einer Pflugscharhaltevorrichtung (11) zum Halten der Pflugschar (10) an einem Fahrzeug,
- einer hinter der Pflugschar (10) angeordneten und an der Pflugscharhaltevorrichtung (11) befestigten Nachräumeinrichtung (26) mit einer an der Pflugscharhaltevorrichtung (11) seitlich verschiebbar geführten Nachräumschar (27) zur Beseitigung von beim Räumvorgang durch die Pflugschar (10) liegengebliebenen Schneeresten, wobei die Nachräumschar (27) eine Vielzahl von nebeneinander angeordneten Nachräumsegmenten (28) aufweist, die auf einer gemeinsamen Trägerachse (29) angeordnet sind,
- einem Verschiebeantrieb, mit dem die seitliche Position der Nachräumschar (27) relativ zur Pflugschar (10) veränderbar ist,
**dadurch gekennzeichnet, dass** die Nachräumsegmente (28) auf der Trägerachse (29) um eine horizontale Schwenkachse (46) unabhängig voneinander schwenkbar gelagert sind, und dass jedes Nachräumsegment (28) oder Gruppen von Nachräumsegmenten (28) mittels einer separaten Feder (31) in Richtung Boden vorgespannt ist/sind.

2. Schneepflug nach Anspruch 1, **dadurch gekennzeichnet, dass** die Nachräumeinrichtung (26) einen Profilträger (38) aufweist, an dem die Nachräumschar (27) gehaltert und der seitlich verschiebbar an einem Pflugscharträger (12) geführt ist, wobei der Pflugscharträger (12) um eine vertikale Schwenkachse (16) schwenkbar an einem Haltebock (17) der Pflugscharhaltevorrichtung (11) gelagert ist.

3. Schneepflug nach Anspruch 2, **dadurch gekennzeichnet, dass** der Pflugscharträger (12) eine den Profilträger (38) der Nachräumeinrichtung (26) zumindest abschnittsweise umgebende Führungseinrichtung umfasst, welche den Profilträger (38) drehfest führt.

4. Schneepflug nach Anspruch 3, **dadurch gekennzeichnet, dass** der Profilträger (38) der Nachräumeinrichtung (26) aus einem Mehrkantprofil besteht, und dass die Führungseinrichtung um den Profilträger (38) herum geführte Führungsrahmen (45) umfasst, die eine Gleitführungseinrichtung bilden.

5. Schneepflug nach einem der Ansprüche 1 bis 4, **dadurch gekennzeichnet, dass** der Verschiebeantrieb mindestens einen Hydraulik- oder Pneumatikzylinder umfasst, der einerseits an der Nachräumeinrichtung (26) und andererseits an der Pflugscharhaltevorrichtung (11) abgestützt ist.

6. Schneepflug nach einem der Ansprüche 1 bis 4, **dadurch gekennzeichnet, dass** der Verschiebeantrieb aus einer einerseits mit dem Profilträger (38) der Nachräumeinrichtung (26) und andererseits mit dem Haltebock (17) in Wirkverbindung stehenden mechanischen Kopplungseinrichtung besteht, mittels der die Schwenkbewegung der Pflugschar (10) und die seitliche Verschiebung des Profilträgers (38) der Nachräumeinrichtung (26) zwangsgekoppelt sind.

7. Schneepflug nach Anspruch 6, **dadurch gekennzeichnet, dass** die Verschiebeeinrichtung aus einem Gestänge (41) besteht, das einerseits an der Nachräumeinrichtung (26) und andererseits an einem Teil der Pflugscharhaltevorrichtung (11) angelenkt ist, der bei einem Verschwenken der Pflugschar (10) um eine vertikale Schwenkachse (16) nicht verschwenkt wird.

8. Schneepflug nach einem der Ansprüche 2 bis 4, **dadurch gekennzeichnet, dass** die Trägerachse (29) für die Nachräumsegmente (28) starr am Profilträger (38) der Nachräumeinrichtung (26) befestigt ist, und dass eine Hebeeinrichtung für die Nachräumsegmente (28) vorgesehen ist, die eine parallel zur Trägerachse (29) angeordnete Betätigungsstange (32) umfasst, die mit den Nachräumsegmenten (28) in Eingriff bringbar ist, um diese um eine von der Trägerachse (29) gebildete horizontale Schwenkachse (46) herum zu schwenken.

9. Schneepflug nach Anspruch 8, **dadurch gekennzeichnet, dass** die Nachräumsegmente (28) über die Trägerachse (29) hinausragende Betätigungsfinger (37) aufweist, mit denen die Betätigungsstange (32) zum Hochschwenken der Nachräumsegmente (28) in Eingriff bringbar ist.

## Claims

1. Snow plough comprising:
- a plough blade (10),
- a plough blade holder (11) for holding the plough blade (10) on a vehicle,
- a rear clearing device (26) which is arranged behind the plough blade (10), fastened to the plough blade holder (11) and has, guided so as to be laterally displaceable on the plough blade holder (11), a rear clearing blade (27) for removing residual snow left behind during a clearing process by means of the plough blade (10), the rear clearing blade (27) having a plurality of rear clearing segments (28) which are arranged side by side on a common support axis (29),
- and a displacement drive by means of which the lateral position of the rear clearing blade (27) relative to the plough blade (10) can be changed,
**characterised in that** the rear clearing segments (28) on the support axis (29) are pivotably mounted, independently of one another, about a horizontal pivot axis (46), and **in that** each rear clearing segment (28) or groups of rear clearing segments (28) is/are biased in the direction of the ground by means of a separate spring (31).

2. Snow plough according to claim 1, **characterised in that** the rear clearing device (26) has a profile support (38) on which the rear clearing blade (27) is retained and which is guided so as to be laterally displaceable on a plough blade support (12), the plough blade support (12) being pivotably mounted on a holding block (17) of the plough blade holder (11), about a vertical pivot axis (16).

3. Snow plough according to claim 2, **characterised in that** the plough blade support (12) comprises a guide device which surrounds at least portions of the profile support (38) of the rear clearing device (26) and guides the profile support (38) in a non-rotatable manner.

4. Snow plough according to claim 3, **characterised in that** the profile support (38) of the rear clearing device (26) consists of a polygonal profile, and **in that** the guide device comprises guide frames (45) guided around the profile support (38) which form a sliding guide device.

5. Snow plough according to any of claims 1 to 4, **characterised in that** the displacement drive comprises at least one hydraulic or pneumatic cylinder, which is supported at one end on the rear clearing device (26) and at the other end on the plough blade holder (11).

6. Snow plough according to any of claims 1 to 4, **characterised in that** the displacement drive consists of a mechanical coupling device which is operatively connected at one end to the profile support (38) of the rear clearing device (26) and at the other end to the holding block (17), and by means of which the pivoting movement of the plough blade (10) and the lateral displacement of the profile support (38) of the rear clearing device (26) are positively coupled.

7. Snow plough according to claim 6, **characterised in that** the displacement device consists of a rod system (41) which is articulated at one end to the rear clearing device (26) and at the other end to a part of the plough blade holder (11), which part is not pivoted about a vertical pivot axis (16) during pivoting of the plough blade (10).

8. Snow plough according to any of claims 2 to 4, **characterised in that** the support axis (29) for the rear clearing segments (28) is rigidly fastened to the profile support (38) of the rear clearing device (26), and **in that** a lifting device for the rear clearing segments (28) is provided, which comprises an actuating rod (32) which is arranged parallel to the support axis (29) and can be brought into engagement with the rear clearing segments (28) in order to pivot said segments about a horizontal pivot axis (46) formed by the support axis (29).

9. Snow plough according to claim 8, **characterised in that** the rear clearing segments (28) have actuating fingers (37) which project beyond the support axis (29) and with which the actuating rod (32) can be brought into engagement in order to upwardly pivot the rear clearing segments (28).

## Revendications

1. Chasse-neige, comprenant
- une lame principale (10),
un dispositif porte-lame principale (11) pour maintenir la lame principale (10) sur un véhicule,
- un dispositif de déblayage (26) agencé derrière la lame principale (10) et fixé sur le dispositif porte-lame principale (11) avec une lame de déblayage (27) guidée de manière latéralement déplaçable sur le dispositif porte-lame principale (11), pour déblayer les restes de neige qui restent au sol lors du processus de dégagement par la lame principale (10), dans lequel la lame de déblayage (27) comporte une pluralité de segments de déblayage (28) agencés les uns à côté des autres, qui sont agencés sur un axe porteur commun (29),
un entraînement de déplacement, au moyen duquel la position latérale de la lame de déblayage (47) peut être modifiée par rapport à la lame principale (10),
**caractérisé en ce que** les segments de déblayage (28) sont montés en pivotement sur l'axe porteur (29) avec possibilité de pivotement autour d'un axe de pivotement horizontal (46) indépendamment les uns des autres, et **en ce que** chaque segment de déblayage (28) ou des groupes de segments de déblayage (28) est/sont précontraint(s) en direction du sol au moyen d'un ressort séparé (31).

2. Chasse-neige selon la revendication 1, **caractérisé en ce que** le dispositif de déblayage (26) comprend un support profilé (38), sur lequel est maintenue la lame de déblayage (27) et qui est guidé avec possibilité de déplacement latéral sur un support de lame principale (12), dans lequel le support de lame principale (12) est monté sur un bloc de maintien (17) du dispositif porte-lame principale (11) avec possibilité de pivotement autour d'un axe de pivotement vertical (16).

3. Chasse-neige selon la revendication 2, **caractérisé en ce que** le support de lame principale (12) comprend un système de guidage qui entoure au moins localement le support profilé (38) du dispositif de déblayage (26) et qui guide le support profilé (38) solidairement en rotation.

4. Chasse-neige selon la revendication 3, **caractérisé en ce que** le support profilé (38) du dispositif de déblayage (26) est constitué d'un profilé polygonal, et **en ce que** le système de guidage comprend des cadres de guidage (45) qui sont guidés tout autour du support profilé (38) et qui forment un système de guidage coulissant.

5. Chasse-neige selon l'une des revendications 1 à 4, **caractérisé en ce que** l'entraînement en translation inclut au moins un cylindre hydraulique ou pneumatique, qui est soutenu d'une part sur le dispositif de déblayage (26) et d'autre part sur le dispositif porte-lame principale (11).

6. Chasse-neige selon l'une des revendications 1 à 4, **caractérisé en ce que** l'entraînement en translation est constitué d'un système de couplage mécanique qui se trouve en liaison active d'une part avec le support profilé (38) du dispositif de déblayage (26) et d'autre part avec le bloc de maintien (17), système au moyen duquel le mouvement de pivotement de la lame principale (10) et le déplacement latéral du support profilé (38) du dispositif de déblayage (26) sont couplés à force.

7. Chasse-neige selon la revendication 6, **caractérisé en ce que** le dispositif de translation est constitué par une tringlerie (41), qui est articulée d'une part sur le dispositif de déblayage (26) et d'autre part sur une partie du dispositif porte-lame principale (11) et qui, lors d'un pivotement de la lame principale (10) n'est pas pivotée autour d'un axe de pivotement vertical (16).

8. Chasse-neige selon l'une des revendications 2 à 4, **caractérisé en ce que** l'axe porteur (29) pour les segments de déblayage (28) est fixé rigidement sur le support profilé (38) du dispositif de déblayage (26), et **en ce qu'**il est prévu un système à levier pour les segments de déblayage (28), système qui inclut une tige d'actionnement (32) agencée parallèlement à l'axe porteur (29), ladite tige pouvant être amenée en engagement avec les segments de déblayage (28) pour faire pivoter ceux-ci autour d'un axe de pivotement horizontal (46) formé par l'axe porteur (29).

9. Chasse-neige selon la revendication 8, **caractérisé en ce que** les segments de déblayage (28) comprennent des doigts d'actionnement (37) qui dépassent au-delà de l'axe porteur (29) et au moyen desquels la tige d'actionnement (32) peut être amenée en engagement pour faire pivoter les segments de déblayage (28) vers le haut.
